# FASCICULE DE BREVET EUROPEEN

(11) **EP 2 300 688 B1**
(45) Date de publication et mention de la délivrance du brevet: **28.08.2013**
(21) Numéro de dépôt: 09753846.6
(22) Date de dépôt: 25.05.2009
(51) Int. Cl.: F01D 11/24

(54) **TURBINE HAUTE PRESSION D'UNE TURBOMACHINE AVEC MONTAGE AMELIORE DU BOITIER DE PILOTAGE DES JEUX RADIAUX D'AUBES MOBILES**
HOCHDRUCKTURBINE FÜR TURBOMOTOR MIT VERBESSERTER BEFESTIGUNG DES GEHÄUSES ZUR STEUERUNG DES RADIALSPIELS BEWEGLICHER SCHAUFELN
HIGH PRESSURE TURBINE FOR TURBINE ENGINE WITH IMPROVED MOUNTING OF THE HOUSING FOR CONTROLLING THE RADIAL CLEARANCE OF MOBILE BLADES

(30) Priorité: 28.05.2008 FR 0853471
(43) Date de publication de la demande: 30.03.2011
(73) Titulaire: Snecma, 75015 Paris (FR)
(72) Inventeur: GENDRAUD, Alain, Dominique, F-77670 Vernou La Celle Sur Seine (FR); LEROUX, Delphine, F-77920 Samois Sur Seine (FR); LE STRAT, Jean-Luc, F-91240 Saint Michel Sur Orge (FR); TATIOSSIAN, Pascal, F-75011 Paris (FR)
(74) Mandataire: Ilgart, Jean-Christophe
(86) Numéro de dépôt international: PCT/EP2009/056279
(87) Numéro de publication internationale: WO 2009/144191

(56) Documents cités:
- EP-A- 0 892 153
- EP-A- 1 505 261
- DE-A1- 2 258 719

## Description

### DOMAINE TECHNIQUE ET ART ANTÉRIEUR

La présente invention concerne une turbine haute-pression dans une turbomachine telle qu'un turboréacteur ou un turbopropulseur d'avion.

Une turbine haute-pression de turbomachine comprend au moins un étage comportant un distributeur formé d'une rangée annulaire d'aubes fixes de redressement et une roue à aubes montée rotative en aval du distributeur dans un ensemble cylindrique ou tronconique de secteurs d'anneau disposés bout à bout circonférentiellement. Ces secteurs d'anneau comprennent à leurs extrémités amont et aval des moyens d'accrochage sur un support annulaire qui est fixé à un carter externe de la turbine.

Les jeux radiaux entre les aubes mobiles de la roue et les secteurs d'anneau doivent être minimisés pour améliorer le rendement de la turbomachine tout en évitant un frottement des extrémités des aubes sur les secteurs d'anneau, qui se traduirait par une usure de ces extrémités et par une dégradation du rendement de la turbomachine à tous les régimes de fonctionnement.

Pour minimiser ces jeux radiaux, il a déjà été proposé d'implanter des couronnes annulaires entourant l'anneau fixe qui sont parcourues par de l'air prélevé sur d'autres parties de la turbomachine. L'air prélevé est ainsi injecté sur la surface externe de l'anneau fixe et provoque des dilatations ou contractions thermiques de ce dernier en faisant ainsi varier son diamètre. Les dilatations et contractions thermiques sont commandées selon le régime de fonctionnement de la turbine par l'intermédiaire d'une vanne dont la commande permet de commander le débit et la température de l'air alimentant les conduites. L'ensemble constitué par les conduites et la vanne est appelé communément boitier de pilotage du jeu en sommet d'aubes.

La demanderesse a ainsi proposé, dans la demande de brevet FR 2 865 237, un boitier de pilotage particulièrement performant car l'air injecté permet un refroidissement efficace et homogène.

Un exemple de montage de boitier de pilotage sur le carter externe de la turbine haute pression de turbomachine est montré en figures 1 et 1A. Sur ces figures, on peut distinguer qu'une paroi 400 du boitier de pilotage 40 est fixée au carter externe 22 de la turbine 10 en deux points diamétralement opposés par l'intermédiaire d'une bague filetée 45.

Les inventeurs ont constaté que lors du fonctionnement de la turbomachine équipé de la turbine haute pression, le boitier de pilotage est soumis à des vibrations qui peuvent être endommageantes au niveau de ses points de fixation. En effet, il apparaît un risque de criques au niveau de ses points de fixation.

Le but de l'invention est alors de proposer une solution qui permette d'éviter les sollicitations gênantes au niveau des points de fixation du boitier de pilotage au carter externe, lors du fonctionnement de la turbine haute pression d'une turbomachine.

Le document EP-17-892 153 décrit une tôle en "V" pour la fixation d'un boîtier de pilotage de jeux.

### EXPOSÉ DE L'INVENTION

Pour ce faire, l'invention a pour objet une turbine haute pression de turbomachine comprenant :
- un carter externe,
- au moins un distributeur formé d'une rangée annulaire d'aubes fixes de redressement,
- une roue à aubes montée rotative en aval du distributeur,
- un ensemble formant anneau disposé à la circonférence des aubes rotatives,
- un dispositif de contrôle de jeu radial entre les sommets des aubes rotatives et l'anneau comprenant un boitier de pilotage supportant des rampes annulaires percées et fixé au carter externe en au moins deux points distants,
- un support annulaire portant l'anneau et fixé au carter externe, caractérisée en ce qu'elle comprend en outre un élément annulaire présentant une flexibilité prédéterminée avec une extrémité fixée au support annulaire et avec l'autre extrémité en appui simple axial avec une pression donnée contre l'amont du boitier de pilotage, l'élément annulaire à flexibilité prédéterminée et en appui avec pression donnée constituant ainsi un amortisseur d'au moins une partie des vibrations du boitier générées lors du fonctionnement de la turbomachine.

Un exemple avantageux du boitier de pilotage utilisable dans l'invention est celui divulgué dans le mode de réalisation de la demande de brevet FR 2 865 237. Le contenu de cette demande antérieure est donc intégralement compris dans la présente demande.

On prévoit selon l'invention une dissipation de l'énergie des vibrations du boitier générées par des modes d'excitations de la turbomachine par combinaison de frottement au niveau de l'appui axial et de freinage du boitier de pilotage grâce à la flexion de l'élément annulaire supplémentaire.

Ainsi, on évite le risque d'apparitions de criques au niveau des points de fixation en ne rendant plus néfastes certaines sollicitations vibratoires.

En d'autres termes, grâce à l'élément amortisseur selon l'invention, on perturbe l'installation de modes de vibration néfastes.

On améliore en conséquence la durée de vie du boitier de pilotage.

Selon un mode de réalisation, l'élément annulaire amortisseur est un profilé métallique obtenu par usinage ou par formage de tôle

Avantageusement, la forme géométrique de l'élément annulaire amortisseur est composée d'une couronne continue fixée au support annulaire et prolongée d'une pluralité de lames identiques, régulièrement espacées et inclinées par rapport à la couronne et dont l'extrémité recourbée constitue l'appui par pression avec l'amont du boitier.

Le nombre de lames de l'élément annulaire amortisseur est de préférence égal à un multiple de dix-huit. Des études ont montré qu'un tel choix, comme par exemple un nombre de soixante douze lames réparties régulièrement circonférentiellement pour un diamètre de 0.680m ont donné pleinement satisfaction.

Selon une variante de réalisation avantageuse, le boitier de pilotage et l'élément annulaire amortisseur sont réalisés dans le même matériau.

Selon une autre variante, un matériau anti-usure est intercalé dans la zone d'appui entre l'élément annulaire amortisseur et l'amont du boitier afin de diminuer l'usure par frottement de l'amortisseur ou du boitier. De préférence, une couche de matériau anti-usure est déposée sur l'amont du boitier dans la zone d'appui avec l'élément amortisseur.

Selon une variante de réalisation, l'élément amortisseur est constitué d'au moins deux secteurs angulaires fixés en bout à bout et réalisant la forme annulaire complète de l'amortisseur. Ainsi, de préférence, l'élément amortisseur est constitué d'un nombre de deux, six ou dix-huit secteurs angulaires fixés en bout en bout et réalisant la forme annulaire complète de l'amortisseur.

De préférence, l'élément annulaire amortisseur est fixé au support annulaire par l'intermédiaire de vis qui servent également à la fixation de pièces de butée axiale d'entretoise. Ces pièces sont généralement appelées tôles d'arrêt.

Le profilé métallique peut comprendre au moins un secteur angulaire de couronne continue prolongé d'une pluralité de lames identiques, régulièrement espacées et inclinées par rapport au secteur de couronne et dont l'extrémité est recourbée.

L'invention concerne enfin une turbomachine comprenant une turbine haute pression décrite ci-dessus.

### BRÈVE DESCRIPTION DES DESSINS

D'autres avantages et caractéristiques de l'invention ressortiront mieux à la lecture de la description détaillée faite, à titre d'exemple, en référence aux figures suivantes parmi lesquelles :
- la figure 1 est une vue schématique en coupe transversale d'une turbine haute pression de turboréacteur réalisée au niveau des points de fixation du boitier de pilotage avec le carter externe,
- la figure 1A est une vue de détail de la figure 1 montrant une zone de fixation du boitier de pilotage avec le carter externe,
- la figure 2 est une demi-vue schématique partielle en coupe longitudinale d'une turbine haute pression de turboréacteur selon l'invention,
- la figure 3 est une vue de détail en perspective d'un élément amortisseur selon l'invention,
- la figure 4 est une vue en coupe partielle et en perspective d'une turbine haute pression selon l'invention réalisée au niveau des points de fixation du boitier de pilotage avec le carter externe.

### EXPOSÉ DÉTAILLÉ DE MODES DE RÉALISATION PARTICULIERS

La figure 1 représente de manière schématique une partie d'une turbomachine telle qu'un turboréacteur ou un turbopropulseur d'avion comprenant une turbine haute-pression 10 agencée en aval d'une chambre de combustion 12, et en amont d'une turbine basse-pression 14 de la turbomachine.

La chambre de combustion 12 comprend une paroi de révolution externe 50 reliée à son extrémité aval à une extrémité radialement interne d'une paroi tronconique 58 qui comporte à son extrémité radialement externe une bride annulaire radialement externe 60 de fixation sur une bride annulaire 62 correspondante d'un carter externe 64 de la chambre.

La turbine haute-pression 10 comprend un seul étage de turbine comportant un distributeur 16 formé d'une rangée annulaire d'aubes fixes de redressement, et une roue à aubes 18 montée rotative en aval du distributeur 16.

La turbine basse-pression 14 comprend plusieurs étages de turbine, chacun de ces étages comportant également un distributeur et une roue à aubes, seul le distributeur 47 de l'étage basse-pression amont étant visible en figure 1.

La roue 18 de la turbine haute-pression 10 tourne à l'intérieur d'un ensemble sensiblement cylindrique de secteurs d'anneau 20 qui sont disposés circonférentiellement bout à bout et suspendus à un carter externe de turbine 22 par l'intermédiaire d'un support annulaire 24. Ce support annulaire 24 comprend à sa périphérie interne des moyens 26 d'accrochage des secteurs d'anneau 20 et comprend une paroi 28 qui s'étend vers l'amont et vers l'extérieur et qui est reliée à son extrémité radialement externe à une bride annulaire radialement externe 30 de fixation le carter externe de turbine 22. La bride 60 est intercalée axialement entre la bride 30 et la bride 62 du carter de turbine 22 et est serrée axialement entre ces brides par des moyens appropriés du type vis-écrou 7.

Le support annulaire 24 comprend à sa périphérie interne deux parois annulaire radiales 34, 36, respectivement amont et aval, qui sont reliées l'une à l'autre par une paroi cylindrique 38. Les parois radiales 34, 36 comprennent à leurs extrémités radialement internes des rebords cylindriques 90 orientés vers l'aval qui coopèrent avec des crochets circonférentiels 92, 94 prévus aux extrémités amont et aval des secteurs d'anneau 20. Un organe annulaire de verrouillage 96 à section en C est engagé axialement depuis l'aval sur le rebord cylindrique aval 90 du support et sur les crochets aval 94 des secteurs d'anneau pour assurer le verrouillage de l'ensemble.

La paroi 28 du support annulaire 24 définit avec la paroi tronconique 58 de la chambre une enceinte annulaire 80 qui est alimentée en air de ventilation et de refroidissement par des orifices 82 formés dans la paroi tronconique 58. Des orifices non représentés sont formés dans la paroi radiale amont 34 du support annulaire 24 pour établir une communication fluidique entre l'enceinte 80 et une cavité annulaire 86 de refroidissement des secteurs d'anneau 20 délimitée extérieurement par la paroi cylindrique 38 du support annulaire.

La paroi externe 66 du distributeur comprend à chacune de ses extrémités amont et aval une rainure annulaire 74 débouchant radialement vers l'extérieur. Des garnitures annulaires d'étanchéité 76 sont logées dans ces rainures 74 et coopèrent avec des nervures cylindriques 78 formées sur la paroi tronconique 58 et sur la paroi radiale amont 34 du support annulaire 24, respectivement, pour empêcher le passage de gaz depuis la veine de la turbine radialement vers l'extérieur de la paroi externe 66, et inversement, le passage d'air depuis l'enceinte 80 radialement vers l'intérieur dans la veine de la turbine.

En outre, afin d'accroître le rendement de la turbine, il est nécessaire de réduire autant que possible le jeu radial entre le sommet des aubes mobiles 18 et l'anneau 20.

Un dispositif de contrôle de jeu supplémentaire D est donc prévu. Ce dispositif D comprend un boîtier circulaire de pilotage 40 entourant l'anneau fixe 20, et plus précisément le support annulaire 24.

Selon les régimes de fonctionnement de la turbomachine, le boîtier de pilotage 40 est destiné à refroidir ou à réchauffer les ailettes amont 240 et aval 242 du support annulaire 24 par décharge (ou impact) d'air sur celles-ci. Sous l'effet de cette décharge d'air, le support annulaire 24 se rétracte ou se dilate, ce qui diminue ou augmente le diamètre des segments d'anneau fixe 20 de la turbine afin d'ajuster le jeu en sommet d'aubes 18.

Le boîtier de pilotage 40 supporte au moins trois rampes annulaires de circulation d'air 41, 42 et 43 qui entourent le support annulaire 24 de l'ensemble à anneau fixe. Ces rampes sont espacées axialement l'une de l'autre et sont sensiblement parallèles les unes par rapport aux autres. Elles sont disposées de part et d'autre de faces latérales de chacune des ailettes 240, 242 dont elles épousent approximativement la forme.

Le boîtier de pilotage 40 comporte également un tube collecteur d'air non représenté pour alimenter en air les rampes de circulation d'air 41, 42 et 43. Ce tube collecteur d'air entoure les rampes 41, 42 et 43 et les alimente en air par l'intermédiaire de conduites d'air 44.

Dans le mode de réalisation illustré, un tel boitier de pilotage 40 est constitué de deux demi-coquilles bridées entre elles et est fixé au carter externe 22 au moyen de bagues filetées 45 en deux points diamétralement opposés (figure 1).

Les inventeurs ont constaté que lors du fonctionnement de la turbomachine comprenant la turbine haute pression 10 tel qu'illustrée précédemment, il pouvait y avoir un risque d'apparitions de criques au niveau des points de fixation 45. Ils ont mis en évidence que cela était du au fait que le boitier de pilotage 40 est soumis à des vibrations néfastes qui peuvent être endommageantes au niveau de ses points de fixation 45.

Sur les figures 1 et 1A, on a représenté schématiquement par des contours elliptiques les zones précises Z d'apparition du risque de criques aux abords des bouches de fixation 46.

Pour pallier ce risque de criques, selon l'invention, un élément annulaire 5 à flexibilité prédéterminée est implanté dans la cavité délimitée par le support annulaire 24 et le carter externe 22 en amont du boitier de pilotage 40 (figures 2 et 4).

Son implantation est réalisée telle que l'une de ses extrémités 51 est fixée au support annulaire 14 par l'intermédiaire d'un système de vis/écrou 29 et l'autre extrémité 52 est en appui simple axial avec une pression donnée contre l'amont 401 du boitier de pilotage 40.

Cet élément annulaire 5 à flexibilité prédéterminée et en appui avec pression donnée constitue ainsi un amortisseur d'au moins une partie des vibrations du boitier de pilotage 40 générées lors du fonctionnement de la turbine.

L'amortissement ainsi prévu selon l'invention est une dissipation d'énergie des vibrations du boitier 40 générées lors du fonctionnement de la turbomachine par combinaison de frottement au niveau de l'appui axial 51 et de freinage du boitier de pilotage 40 grâce à la flexion de l'élément annulaire entre ses extrémités 51, 52 lors du fonctionnement de la turbomachine. En d'autres termes, l'élément amortisseur 5 améliore la dissipation d'énergie et l'amortissement dynamique des rampes 41, 42, 43 de pilotage du jeu radial des aubes rotatives 18.

L'élément amortisseur 5 ainsi prévu permet d'éviter les sollicitations mécaniques vibratoires du boitier de pilotage 40 sans avoir à modifier son mode de fixation au carter externe 22 (figure 4).

Dans le mode de réalisation illustré, chaque secteur angulaire constituant l'élément amortisseur 5 est un profilé métallique obtenu par formage de tôle.

Tel qu'illustré en figure 3, la forme géométrique de l'élément amortisseur 5 est composée d'une couronne continue 51 fixée au support annulaire et prolongée d'une pluralité de lames identiques 510, régulièrement espacées et inclinées par rapport à la couronne 51 et dont l'extrémité 52 recourbée constitue l'appui par pression avec l'amont 401 du boitier. Ces lames 510 qui permettent d'obtenir l'appui par pression sur l'amont du boitier peuvent par exemple être réalisées dans un profilé métallique continu par des usinages de type « traits de scie » schématisés par l'espacement 53 entre deux lames 510 consécutives. Suivant le besoin, notamment en fonction de la pression d'appui donnée que l'on cherche à obtenir sur le boitier, le nombre de lames 510 sur toute la circonférence peut être adapté par modification de la largeur du trait de scie effectuée. Le nombre de lames de l'élément amortisseur 5 est égal à un multiple de dix-huit. Par exemple, un nombre de soixante douze lames est souhaitable. Il est envisageable également d'implanter trente-six ou cent quarante quatre lames. Le boîtier de pilotage 40 et l'élément amortisseur 5 sont de préférence réalisés dans le même matériau. Il peut s'agir d'un alliage de type Hastelloy X.

Afin d'éviter l'usure prématurée du boitier de pilotage 40 ou de l'élément amortisseur 5 en frottement mutuel et d'améliorer la dissipation d'énergie par frottement, il est préférable d'intercaler un matériau anti-usure dans la zone d'appui 52 entre l'élément amortisseur 5 et l'amont 401 du boitier 40. Il peut s'agir d'un alliage de type Tribaloy 800 ou du Tribaloy 800 avec du CoCrAlYSi. Le matériau intercalé peut avantageusement être une couche de matériau anti-usure déposée sur l'amont 401 du boitier 40 dans la zone d'appui 52 avec l'élément amortisseur 5. En réalisant ainsi un dépôt rugueux on change le coefficient de frottement et on améliore la dissipation d'énergie.

L'élément amortisseur 5 est constitué d'au moins deux secteurs angulaires fixés en bout en bout et réalisant la forme annulaire complète de l'amortisseur. Un minimum de deux secteurs angulaires répond aux contraintes de montage et de dilatation différentielle rencontrées au niveau de zone de fixation 51 avec le support annulaire 24 de la turbine haute pression. Le nombre de secteurs angulaires peut être augmenté à souhait. Il peut par exemple être constitué d'un nombre de deux, six ou dix-huit secteurs angulaires fixés en bout à bout et réalisant la forme annulaire complète de l'amortisseur. Un nombre de dix-huit secteurs angulaires identiques est particulièrement avantageux car il permet la fixation de chacun d'entre eux au support annulaire par l'intermédiaire de vis/écrou 29 qui servent également à la fixation de pièces de butée axiale des entretoises 88. Ces pièces sont généralement appelées tôles d'arrêt.

Ainsi, selon l'invention, le nombre de secteurs angulaires et le nombre de lames doivent être un multiple du nombre de vis de fixation dans le but d'avoir des secteurs identiques.

Ainsi, toute réalisation de secteurs angulaires qui permet leur fixation par les systèmes vis/écrous 29 déjà existants pour fixer les pièces de butée axiale est avantageuse car aucun moyen de fixation supplémentaire de l'élément amortisseur n'est à prévoir dans le cadre de l'invention.

L'invention qui vient d'être décrite est avantageuse car elle permet de répondre au problème de sollicitations mécaniques gênantes subies par le boitier de pilotage lors du fonctionnement de la turbomachine qui en est équipée grâce à un élément amortisseur :
- simple de réalisation (profilé métallique 5 au montage aisé),
- adaptable à une turbine haute-pression existante sans modification de l'environnement (fixation du profilé dans une cavité structurelle existante entre carter externe 22 et support annulaire au moyen de vis/écrou déjà prévus pour fixer d'autres pièces ; aucune modification du mode de fixation du boitier de pilotage).

## Revendications

1. Turbine haute pression (10) de turbomachine comprenant :
- un carter externe,
- au moins un distributeur (16) formé d'une rangée annulaire d'aubes fixes de redressement,
- une roue à aubes (18) montée rotative en aval du distributeur,
- un ensemble formant anneau (20) disposé à la circonférence des aubes rotatives,
- un dispositif de contrôle de jeu radial (D) entre les sommets des aubes rotatives et l'anneau comprenant un boitier de pilotage (40) supportant des rampes annulaires percées (41, 42, 43) et fixé au carter externe (22) en au moins deux points distants,
- un support annulaire (24) portant l'anneau (20) et fixé au carter externe (22), **caractérisée en ce qu'**elle comprend en outre un élément annulaire (5) présentant une flexibilité prédéterminée, avec une extrémité (51) fixée au support annulaire (24) et avec l'autre extrémité (52) en appui simple axial avec une pression donnée contre l'amont (401) du boitier de pilotage (40), l'élément annulaire à flexibilité prédéterminée et en appui avec pression donnée constituant ainsi un amortisseur d'au moins une partie des vibrations du boitier générées lors du fonctionnement de la turbomachine.

2. Turbine haute pression (10) selon la revendication 1, dans laquelle l'élément annulaire amortisseur (5) est un profilé métallique obtenu par usinage ou par formage de tôle.

3. Turbine haute pression (10) selon la revendication 1 ou 2, dans laquelle la forme géométrique de l'élément annulaire amortisseur (5) est composée d'une couronne (51) continue fixée au support annulaire (24) et prolongée d'une pluralité de lames identiques (510), régulièrement espacées et inclinées par rapport à la couronne et dont l'extrémité (52) recourbée constitue l'appui par pression avec l'amont (401) du boitier (40).

4. Turbine haute pression (10) selon la revendication 3, dans laquelle le nombre de lames (510) de l'élément annulaire amortisseur (5) est égal à un multiple de dix-huit.

5. Turbine haute pression (10) selon l'une quelconque des revendications précédentes, dans laquelle le boitier de pilotage (40) et l'élément annulaire amortisseur (5) sont réalisés dans le même matériau.

6. Turbine haute pression (10) selon l'une quelconque des revendications précédentes, dans laquelle un matériau anti-usure est intercalé dans la zone d'appui entre l'élément annulaire amortisseur et l'amont du boitier afin de diminuer l'usure par frottement de l'amortisseur ou du boitier.

7. Turbine haute pression (10) selon la revendication 6, dans laquelle une couche de matériau anti-usure est déposée sur l'amont du boitier (40) dans la zone d'appui (401) avec l'élément annulaire amortisseur (5).

8. Turbine haute pression (10) selon l'une quelconque des revendications précédentes, dans laquelle l'élément annulaire amortisseur est constitué d'au moins deux secteurs angulaires fixés en bout en bout et réalisant la forme annulaire complète de l'amortisseur.

9. Turbine haute pression (10) selon la revendication 8, dans laquelle l'élément annulaire amortisseur est constitué d'un nombre de deux, six ou dix-huit secteurs angulaires fixés en bout à bout et réalisant la forme annulaire complète de l'amortisseur.

10. Turbine haute pression (10) selon l'une quelconque des revendications précédentes, dans laquelle l'élément annulaire amortisseur est fixé au support annulaire par l'intermédiaire de vis qui servent également à la fixation de pièces de butée axiale d'entretoises (88).

11. Turbine haute pression (10) selon l'une quelconque des revendications précédentes 2 à 10 dans laquelle le profilé métallique comprend un secteur angulaire (5) de couronne continue (51) prolongée d'une pluralité de lames identiques (510), régulièrement espacées et inclinées par rapport au secteur de couronne (51) et dont l'extrémité (52) est recourbée.

12. Turbomachine comportant une turbine haute pression selon l'une des revendications 1 à 11.

## Patentansprüche

1. Hochdruckturbine (10) für Turbotriebwerke, bestehend aus:
- einem Außengehäuse,
- mindestens einem Leitschaufelapparat (16), der von einer ringförmigen Reihe feststehender Leitschaufeln gebildet wird,
- einem Schaufelrad (18), das drehbar hinter dem Leitschaufelapparat angebracht ist,
- einer einen Ring bildenden Anordnung (20), die am Außenumfang der Laufschaufeln angeordnet ist,
- einer Einrichtung (D) zur Steuerung des radialen Spiels zwischen den Spitzen der Laufschaufeln und dem Ring, die aus einem Steuergehäuse (40) besteht, das mit Löchern versehene ringförmige Rampen (41, 42, 43) trägt und an mindestens zwei voneinander entfernten Punkten an dem Außengehäuse (22) befestigt ist,
- einem ringförmigen Tragteil (24), das den Ring (20) trägt und an dem Außengehäuse (22) befestigt ist,
**dadurch gekennzeichnet,**
**dass** sie ferner ein ringförmiges Element (5) mit einer vorbestimmten Biegsamkeit aufweist, das mit einem Ende (51) an dem ringförmigen Tragteil (24) befestigt ist und sich mit dem anderen Ende (52) mit einem gegebenen Druck in einfacher, axialer Anlage an der Vorderseite (401) des Steuergehäuses (40) befindet, wobei das ringförmige Element mit vorbestimmter Biegsamkeit, das sich mit gegebenem Druck in Anlage befindet, auf diese Weise einen Dämpfer für wenigstens einen Teil der beim Betrieb des Turbotriebwerks erzeugten Vibrationen des Gehäuses bildet.

2. Hochdruckturbine (10) nach Anspruch 1, bei der das ringförmige Dämpfungselement (5) ein Profilteil aus Metall ist, das durch Bearbeiten oder durch Formen von Blech hergestellt wird.

3. Hochdruckturbine (10) nach Anspruch 1 oder 2, bei der die geometrische Form des ringförmigen Dämpfungselements (5) aus einem durchgehenden Kranz (51) besteht, der an dem ringförmigen Tragteil (24) befestigt ist und von einer Vielzahl von gleichförmigen Plättchen (510) verlängert wird, die in regelmäßigen Abständen voneinander und zum Kranz geneigt angeordnet sind, und dessen gebogenes Ende (52) die Druckanlage an der Vorderseite (401) des Steuergehäuses (40) bildet.

4. Hochdruckturbine (10) nach Anspruch 3, bei der die Anzahl der Plättchen (510) des ringförmigen Dämpfungselements (5) gleich einem Vielfachen von achtzehn ist.

5. Hochdruckturbine (10) nach einem der vorherigen Ansprüche, bei der das Steuergehäuse (40) und das ringförmige Dämpfungselement (5) aus dem gleichen Werkstoff hergestellt sind.

6. Hochdruckturbine (10) nach einem der vorherigen Ansprüche, bei der in dem Anlagebereich zwischen dem ringförmigen Dämpfungselement und der Vorderseite des Gehäuses ein Verschleißschutz-Werkstoff vorgesehen wird, um den Reibungsverschleiß des Dämpfungselements oder des Gehäuses zu verringern.

7. Hochdruckturbine (10) nach Anspruch 6, bei der an der Vorderseite des Gehäuses (40) im Anlagebereich (401) mit dem ringförmigen Dämpfungselement (5) eine Schicht eines Verschleißschutz-Werkstoffs aufgetragen wird.

8. Hochdruckturbine (10) nach einem der vorherigen Ansprüche, bei der das ringförmige Dämpfungselement von mindestens zwei Winkelsektoren gebildet wird, die aneinander anstoßend befestigt sind und die komplette ringförmige Gestalt des Dämpfers bilden.

9. Hochdruckturbine (10) nach Anspruch 8, bei der das ringförmige Dämpfungselement von einer Anzahl von zwei, sechs oder achtzehn Winkelsektoren gebildet wird, die aneinander anstoßend befestigt sind und die komplette ringförmige Gestalt des Dämpfers bilden.

10. Hochdruckturbine (10) nach einem der vorherigen Ansprüche, bei der das ringförmige Dämpfungselement an dem ringförmigen Tragteil (24) mittels Schrauben befestigt ist, die auch zur Befestigung von Axialanschlagteilen von Streben (88) dienen.

11. Hochdruckturbine (10) nach einem der vorherigen Ansprüche 2 bis 10, bei der das Profilteil aus Metall einen Winkelsektor (5) des durchgehenden Kranzes (51) aufweist, der von einer Vielzahl von gleichförmigen Plättchen (510) verlängert wird, die in regelmäßigen Abständen voneinander und zu dem Kranzsektor (51) geneigt angeordnet sind, und dessen Ende (52) gebogen ist.

12. Turbotriebwerk mit einer Hochdruckturbine nach einem der Ansprüche 1 bis 11.

## Claims

1. High pressure turbine (10) of a turbomachine comprising:
- an external casing,
- at least one distributor (16) formed from an annular row of fixed guide vanes,
- a bladed wheel (18) installed free to rotate on the downstream side of the distributor,
- an assembly forming a ring (20) placed at the circumference of the rotating blades,
- a device to control the radial clearance (D) between the tips of the rotating blades and the ring comprising a control box (40) supporting drilled annular headers (41, 42, 43) and fixed to the external casing (22) at at least two points at a distance from each other,
- an annular support (24) supporting the ring (20) and fixed to the external casing (22), **characterised in that** it also comprises an annular element (5) with a predetermined flexibility with one end (51) fixed to the annular support (24) and the other end (52) supported by simple axial bearing with a given pressure on the upstream side (401) of the control box (40), the annular element with a predetermined flexibility and bearing at a given pressure thus forming a shock absorber for at least some of the vibrations of the box generated during operation of the turbomachine.

2. High pressure turbine (10) according to claim 1, in which the shock absorbing annular element (5) is a metal section made by machining or forming a metal plate.

3. High pressure turbine (10) according to claim 1 or 2, in which the geometric shape of the shock absorbing annular element (5) is composed of a continuous crown (51) fixed to the annular support (24) and extended by a plurality of identical, equally spaced blades (510) at an inclination from the crown, the curved end (52) of which forms the pressure bearing with the upstream side (401) of the box (40).

4. High pressure turbine (10) according to claim 3, in which the number of blades (510) in the shock absorbing annular element (5) is equal to a multiple of eighteen.

5. High pressure turbine (10) according to any one of the previous claims, in which the control box (40) and the shock absorbing element (5) are made from the same material.

6. High pressure turbine (10) according to any one of the previous claims, in which an anti-wear material is inserted in the bearing area between the shock absorbing annular element and the upstream side of the box so reduce wear of the shock absorber or the box due to friction.

7. High pressure turbine (10) according to claim 6, in which a layer of anti-wear material is deposited on the upstream side of the box (40) in the bearing area (401) with the shock absorbing annular element (5).

8. High pressure turbine (10) according to any one of the previous claims, in which the shock absorbing element is composed of at least two angular sectors fixed end to end and forming the complete annular shape of the shock absorber.

9. High pressure turbine (10) according to claim 8, in which the shock absorbing element is composed of two, six or eighteen angular sectors fixed end to end and forming the complete annular shape of the shock absorber.

10. High pressure turbine (10) according to any one of the previous claims, in which the shock absorbing annular element is fixed to the annular support through screws that also attach the axial spacer stops (88).

11. High pressure turbine (10) of a turbomachine according to any one of the previous claims 2 to 10, comprising an angular sector (5) of a continuous crown (51) prolonged by a plurality of identical blades (510), uniformly spaced and inclined relative to the crown sector (51) and the end (52) of which is curved.

12. Turbomachine comprising a high pressure turbine according to one of claims 1 to 11.
